# FASCICULE DE BREVET EUROPEEN

(11) **EP 2 084 326 B1**
(45) Date de publication et mention de la délivrance du brevet: **15.06.2011**
(21) Numéro de dépôt: 07858470.3
(22) Date de dépôt: 17.10.2007
(51) Int. Cl.: D21H 21/48, B42D 15/00

(54) **PROCEDE DE SECURISATION DE DOCUMENTS DE VALEUR**
VERFAHREN ZUR SICHERUNG VON WERTSCHRIFTEN
METHOD FOR SECURING VALUABLE DOCUMENTS

(30) Priorité: 17.10.2006 FR 0609074
(43) Date de publication de la demande: 05.08.2009
(73) Titulaire: Oberthur Technologies, 75017 Paris (FR)
(72) Inventeur: LE BOZEC, Hubert, F-35135 Chantepie (FR); REAU, Régis, 35520 La Chapelle des Fougeretz (FR); LOHIO, Olivier, 92400 Courbevoie (FR); DEMAIMAY, Florian, 35000 Rennes (FR)
(74) Mandataire: Oudin, Stéphane
(86) Numéro de dépôt international: PCT/FR2007/001713
(87) Numéro de publication internationale: WO 2008/047003

(56) Documents cités:
- EP-A- 1 277 881
- GB-A- 2 242 161

## Description

La présente invention concerne un procédé de sécurisation de documents de valeur, notamment de billets de banque, et plus particulièrement un procédé de sécurisation de documents de valeur contenus dans une enceinte de protection ou de transport de sécurité, ledit procédé comprenant une étape d'exposition desdits documents à un rayonnement micro-ondes externe, notamment en cas d'urgence.

Dans le domaine de la protection de documents de valeur, en particulier de billets de banque, il est connu d'utiliser des enceintes de protection dont l'accès est réservé aux seuls détenteurs d'une clef, à support matériel ou immatériel, le conteneur se trouvant par ailleurs dans un environnement contrôlé et sécurisé par exemple au moyen de divers blindages.

Ces enceintes de protection se sont toutefois avérées insuffisantes face à des agressions savamment organisées et puissamment armées. En effet, les verrous installés sur lesdites enceintes sont susceptibles d'être forcés ou désamorcés par lesdits agresseurs sans rendre inutilisables lesdits documents de valeur contenus à l'intérieur desdites enceintes.

Une solution à ce problème a alors consisté à utiliser des conteneurs sécurisés dont l'ouverture ou la tentative d'ouverture par une personne non autorisée ou ne possédant pas un moyen d'ouverture adapté, de type clef ou code, déclenche un mécanisme complexe installé à l'intérieur desdits conteneurs aboutissant à la destruction, la détérioration ou au marquage indélébile des documents de valeur contenus à l'intérieur desdits conteneurs, rendant inutilisables ou légalement identifiables lesdits documents.

Diverses solutions de ce type consistent notamment à projeter automatiquement un produit colorant ou destructeur sur les documents en cas d'agression. Ces solutions s'avèrent cependant insatisfaisantes au regard des objectifs à atteindre. En particulier, la trajectoire des produits projetés étant relativement aléatoire, le marquage ou la détérioration des documents de valeur peut s'avérer insuffisant et non homogène sur l'ensemble du ou des documents. Ceci se produit notamment dans le cas de billets de banque regroupés en liasse, pour lesquels seuls les bords des billets sont exposés. En découpant les bords des billets tachés ou détériorés, il est donc envisageable de récupérer sans risque la quasi-totalité des billets stockés à l'intérieur du conteneur.

Pour pallier cet inconvénient, une solution proposée par la Société AXYTRANS, notamment dans le brevet EP 188155, consiste à déclencher une charge pyrotechnique logée dans le couvercle du conteneur sécurisé, la déflagration de ladite charge provoquant à la fois l'ouverture de réservoirs de liquide marqueur ou destructeur placés à l'intérieur du conteneur et la découpe partielle ou totale de l'ensemble des documents de valeur. Même si cette solution aboutit à une détérioration ou à un marquage en profondeur des billets de banque, le résultat reste encore insuffisant tant au niveau de la proportion de billets physiquement atteints par le liquide, qu'au niveau de la régularité desdites détériorations ou desdits marquages. En particulier, cette solution ne permet pas de maîtriser l'intensité, la forme et le positionnement desdites détériorations ou desdits marquages. Cette hétérogénéité dans la modification physique subie par chacun des billets laisse subsister un doute sur l'origine desdites modifications et, de ce fait, ne permet pas de repérer de façon sûre un billet volé d'un billet non volé.

Par ailleurs, l'utilisation d'une charge pyrotechnique peut présenter un danger potentiel pour le personnel chargé du transport de fonds, ce qui contraint à adopter des procédures de sécurité relativement précises et fastidieuses lors de la manipulation de tels conteneurs.

Une autre solution antérieure, décrite dans le brevet EP 1 277 881, met en oeuvre quant à elle l'incorporation préalable dans les documents de valeur d'un élément actif capable de transformer en chaleur une énergie reçue d'une source électromagnétique extérieure, de préférence un rayonnement micro-ondes. La chaleur créée provoque, selon le cas, soit une fusion dudit élément actif, soit une combustion locale du document de valeur au niveau dudit élément actif, modifiant ainsi de manière visible l'aspect du document. Le risque dans cette solution est d'aboutir, dans un cas, à une combustion non contrôlée des documents et, par le fait, du conteneur sécurisé lui-même, exposant ainsi les personnes présentes, d'une part, à des dégagements gazeux généralement toxiques et, d'autre part, à une menace grave d'incendie. Dans l'autre cas, l'élément actif devenu liquide s'écoule à travers les pores du papier selon un cheminement relativement aléatoire, aboutissant au final à des modifications non homogènes d'un document à l'autre. Cette solution s'avère donc également insatisfaisante au regard du problème posé. Le document GB 2242161 A décrit quant à lui un document de valeur dont les indications personnelles ont été formées par irradiation.

L'un des buts de l'invention est donc de proposer un nouveau procédé de sécurisation de documents de valeur ne présentant pas les inconvénients de l'art antérieur susmentionné et, en particulier, un procédé de sécurisation de documents de valeur permettant d'aboutir de manière simple et rapide, tout en étant sans risque pour les utilisateurs potentiels, à une modification physique irréversible des documents de valeur, rendant lesdits documents inutilisables ou légalement identifiables, ladite modification pouvant s'effectuer de manière complète, homogène et contrôlée sur l'ensemble des documents de valeur.

A cet égard et conformément à l'invention, il est proposé un procédé de sécurisation de documents de valeur, comprenant une étape d'exposition desdits documents à un rayonnement micro-ondes externe, notamment en cas d'urgence, remarquable en ce qu'il comprend une étape consistant à intégrer à chaque document, lors de sa fabrication, au moins une substance active apte à libérer un gaz suite à une réaction chimique de ladite substance active déclenchée par ledit rayonnement micro-ondes externe auquel elle est exposée, ledit gaz étant libéré dans une quantité et à une vitesse telles que l'aspect des documents de valeur est dégradé, cette dégradation rendant lesdits documents inutilisables ou légalement identifiables.

D'une manière particulièrement avantageuse, les documents de valeur sont des billets de banque.

Selon une variante de l'invention, le gaz libéré est du diazote.

A cet effet, la substance active comprend au moins une fonction apte à libérer une molécule de diazote lors de l'exposition au rayonnement micro-ondes externe, ladite fonction étant choisie parmi le groupe comprenant les fonctions diazoïque, diazonium et azoture.

Selon une variante de l'invention, la substance active est une molécule possédant au moins une fonction diazoïque et répondant à la formule (I): dans laquelle R₁ et R₂, identiques ou différents, représentent indépendamment l'un de l'autre un radical alkyle, cycloalkyle, un cycle aromatique, un cycle hétéroaromatique, substitués ou non par des groupements hétéroatomiques, qui peuvent comprendre eux-mêmes au moins une fonction choisie parmi le groupe comprenant les fonctions diazoïque, diazonium et azoture. Dans ce cas, la modification chimique de la substance active s'accompagne de la libération irréversible d'au moins deux produits de la réaction, à savoir un premier produit étant un groupement organique du type carbène et le second produit de la réaction étant au moins une molécule de diazote, selon le schéma 1 suivant:

Selon une autre variante de l'invention, la substance active est une molécule possédant au moins une fonction diazonium et répondant à la formule (II): dans laquelle R₃ représente un radical alkyle, cycloalkyle, un cycle aromatique, un cycle hétéroaromatique, substitués ou non par des groupements hétéroatomiques, qui peuvent comprendre eux-mêmes au moins une fonction choisie parmi le groupe comprenant les fonctions diazoïque, diazonium et azoture.

Dans ce cas, la modification chimique de la substance active s'accompagne de la libération irréversible d'au moins deux produits de la réaction, à savoir un premier produit étant un groupement organique du type carbocation et le second produit de la réaction étant au moins une molécule de diazote, selon le schéma 2 suivant:

Selon une autre variante de l'invention, la substance active est une molécule possédant au moins une fonction azoture et répondant à la formule (III): dans laquelle R₄ représente un métal alcalin choisi parmi le groupe comprenant le sodium, le potassium et le lithium, un radical alkyle, cycloalkyle, un cycle aromatique, un cycle hétéroaromatique, substitués ou non par des groupements hétéroatomiques, qui peuvent comprendre eux-mêmes au moins une fonction choisie parmi le groupe comprenant les fonctions diazoïque, diazonium et azoture.

Dans ce cas, la modification chimique de la substance active s'accompagne de la libération irréversible d'au moins deux produits de la réaction, à savoir un premier produit étant un groupement organique du type nitrène et le second produit de la réaction étant au moins une molécule de diazote, selon le schéma 3 suivant:

D'une manière avantageuse, la substance active possède plusieurs fonctions diazoïque, diazonium et azoture, de sorte que la modification chimique de la substance active suite à l'exposition au rayonnement micro-ondes entraîne la libération de plusieurs molécules de diazote gazeux inerte par molécule active.

Les groupements hétéroatomiques tels que définis ci-dessus peuvent comporter des fonctions choisies parmi le groupe comprenant les fonctions ester, éther, alcool, amino, thiol, acide carboxylique, nitrile, aldéhyde, nitro, et halogène.

Le cycle aromatique peut être un radical aryle mono ou polycyclique. Le radical aryle monocyclique peut être un radical phényle substitué ou non par un ou plusieurs radicaux alkyle.

Par exemple, pour les substances actives répondant à la formule (III), on peut utiliser comme substance active de l'azoture de sodium, ou une substance active répondant à la formule (IIIa) : ou une substance active répondant à la formule (IIIb) :

Les substances actives utilisées dans la présente invention présentent la propriété d'être thermiquement stables, leur température de décomposition étant supérieure à 200°C.

Selon l'invention, les substances actives utilisées, suite à une réaction chimique provoquée par l'exposition au rayonnement micro-ondes, permettent de libérer du diazote gazeux selon une réaction extrêmement rapide pouvant être assimilée à une explosion. Le document de valeur est alors dégradé physiquement de manière irréversible, cette dégradation rendant ledit document inutilisable ou légalement identifiable. Toutefois, compte tenu des quantités déposées de ladite substance active sur les documents de valeur et de la stabilité des molécules de formule I, II, III en absence de rayonnement micro-ondes, il n'y a pas de risque pour les éventuels utilisateurs. D'autre part, le gaz généré lors de cette réaction chimique est parfaitement inerte et donc sans danger pour d'éventuels utilisateurs.

Selon une autre variante de l'invention, on ajoute à la substance active un dopant chimique accélérant la réaction chimique déclenchée par ledit rayonnement micro-ondes externe. De préférence, le dopant chimique présente de bonnes propriétés conductrices. On peut utiliser de 1% à 10% en poids de dopant chimique. On peut utiliser par exemple des nanotubes de carbone simple parois (SWNTs). Grâce au dopant chimique, la déflagration de la substance active sous rayonnement micro-ondes interviendra beaucoup plus rapidement. La baisse du temps de dégradation est un point essentiel dans la qualité du procédé selon l'invention.

Selon une variante de l'invention, l'intégration de la substance active aux documents de valeur est réalisée par incorporation de ladite substance active à au moins un des éléments constitutifs desdits documents de valeur. Par exemple, la substance active est incorporée au support de base des documents de valeur, ledit support pouvant être en papier ou en plastique, en particulier le papier du billet de banque.

Selon une autre variante, la substance active est incorporée à un vernis recouvrant lesdits documents de valeur, par exemple un vernis de surimpression déposé sur les documents de valeur à sécuriser. La substance active utilisée dans la présente invention est incolore ou faiblement colorée et est donc imperceptible à l'état latent.

Selon une autre variante, la substance active est incorporée à une encre imprimée sur lesdits documents de valeur, que l'encre soit offset, sérigraphique, flexographique, typographique, ou jet d'encre, mais également de tout type de matière adaptée et appliquée sur le document de valeur. Notamment, l'encre utilisée peut être une encre de type taille-douce, spécifique au fiduciaire, qui présente la caractéristique d'un dépôt important et modulable (épaisseur de 20 à 100 microns). Ainsi, une forte concentration de la substance active sur une faible surface permet, une fois le rayonnement micro-ondes déclenché, une dégradation identique de tous les documents de valeur, selon le chemin précis de l'encre de type taille douce.

La présente invention concerne également un document de valeur susceptible d'être exposé, notamment en cas d'urgence, à un rayonnement micro-ondes externe, comprenant au moins une substance active telle que décrite ci-dessus, apte à libérer un gaz suite à une réaction chimique de ladite substance active déclenchée par ledit rayonnement micro-ondes externe auquel elle est exposée, ledit gaz étant libéré dans une quantité et à une vitesse telles que l'aspect du document de valeur est dégradé, cette dégradation rendant ledit document inutilisable ou légalement identifiable. D'une manière avantageuse, le document de valeur constitue un billet de banque.

De ce fait, en cas d'agression ou d'effraction d'un conteneur sécurisé contenant lesdits documents de valeur incorporant ladite substance active, il suffit d'activer une source de rayonnement micro-ondes externe à l'intérieur dudit conteneur. Lesdits documents de valeur se trouvent ainsi exposés à un rayonnement micro-ondes qui va provoquer la réaction chimique de dégagement de diazote et entraîner en particulier une modification visible de l'aspect général desdits documents de valeur. Le caractère intrusif desdits rayonnements micro-ondes, au coeur de la matière, permet un marquage homogène et complet desdits documents de valeur.

Les exemples suivants illustrent la présente invention sans toutefois en limiter la portée.

### Exemple 1 :

### Préparation:

Dans une première étape, on ajoute à une solution de vernis acrylique à base aqueuse (30 mL) possédant la référence 803 675 W dans la gamme PROTECT® commercialisé par la Société SICPA, 5,2 g d'azoture de sodium (NaN₃) commercialisé par la Société Acros (CAS: 26628-22-8). On ajoute du tétrahydrofurane (THF) et on place l'ensemble sous agitation à l'aide d'un barreau aimanté. On place l'ensemble sous vive agitation pendant deux heures à température ambiante.

Dans une deuxième étape, on dépose le mélange ainsi obtenu à l'aide d'une pipette pasteur sur du papier fiduciaire formé à partir de fibres de coton, et de la taille d'un billet de banque classique. On sèche les dépôts incolores obtenus à température ambiante pendant 24 heures.

Dans une troisième étape, on enroule les papiers vernis sur eux-mêmes, et on les place dans la cavité cylindrique d'un four à micro-ondes commercialisé sous la marque Discover® par la Société CEM et décrit notamment dans la demande de brevet WO 02/062104. Ce four à micro-ondes comporte en particulier une source de rayonnement micro-ondes délivrant un faisceau monomode focalisé d'une puissance de 300 W, la fréquence du faisceau étant comprise entre 300 MHz et 30 GHz, et, de préférence sensiblement égale à 2.45 GHz. Ce four micro-ondes comporte également un guide d'onde communiquant avec la source, au moins une partie du guide d'onde décrivant un arc cylindrique, et une cavité cylindrique entourée par les parties cylindriques du guide d'onde, plusieurs ouvertures étant formées sur les parois du guide d'onde de manière à faire communiquer le guide d'onde avec la cavité cylindrique. L'intérêt de ce type de four est de concentrer les faisceaux micro-ondes sur une zone bien définie de la cavité cylindrique, notamment à l'endroit où l'on positionne les échantillons à tester. Le temps d'irradiation de chaque papier vernis avec ladite substance active est au maximum de 2 minutes, et, dans ce mode de réalisation préférée de 15 secondes.

### Résultats:

Suite à l'exposition du papier vernis avec ladite substance active, on constate que partout où le vernis a été déposé, et seulement en ces endroits, le papier est dégradé physiquement et de façon très distincte.

A titre comparatif, on réalise une expérience similaire avec le même papier et dans les mêmes conditions, le seul changement étant l'absence de ladite substance active. Après deux minutes d'irradiation micro-ondes à 300 W, aucune dégradation semblable n'est obtenue. Il y a donc un effet spécifique de la présente invention.

### Exemple 2 :

### Préparation:

On prépare tout d'abord du bis-chloroacétate de triéthylène glycol selon la formule ci-dessous:

Pour cela, on solubilise du triéthylène glycol (5 g, 33,30 mmol) dans du toluène distillé (20 mL). On ajoute lentement de l'acide chloroacétique (6,30 g, 66,61 mmol) et on surmonte le ballon d'un montage de Dean-Stark puis on porte à reflux pendant 5 heures. Après retour à température ambiante, on lave la phase organique par une solution de NaHCO₃ (3 x 50 mL). On évapore alors le toluène, puis on reprend la phase organique au dichlorométhane puis on sèche sur MgSO₄. On isole le produit sous la forme d'une huile jaune pâle (9,71 g; rendement = 96%).

RMN¹H- (200 MHz, CDCl₃) δ (ppm) : 4,32 (t, J=4.7 Hz, 4H); 4,09 (s, 4H); 3,71 (t, J=5.1 Hz, 4H); 3,63 (s, 4H).

Puis on solubilise le bis-chloroacétate de triéthylène glycol (2,84 g, 9,37 mmol) dans du DMSO (15 mL) et on agite à température ambiante. On ajoute alors lentement l'azoture de sodium (1,40 g, 21,55 mmol) et on chauffe la solution à 40°C pendant 24 heures. Après retour à température ambiante, on verse le milieu réactionnel dans un erlenmeyer contenant 150 mL d'eau distillée refroidie par un bain de glace. La phase organique est extraite au CH₂Cl₂ (3 x 50 mL), puis lavée à l'eau distillée (3 x 50 mL), et enfin évaporée et séchée au vide de la pompe pour isoler 2,15 g d'une huile jaune pâle correspondant à la substance active de formule (IIIa) (rendement = 73%): RMN¹H- (300 MHz, CDCl₃) δ (ppm) : 4,31 (t, 4H); 3,88 (s, 4H); 3, 69 (t, 4H); 3,61 (s, 4H)
RMN¹³C- (75 MHz) δ (ppm) : 168,35 (C); 70,51 (C) ; 68,78 (C); 64,66 (C); 50,17 (C).

L'huile obtenue est dopée avec 1% en masse de nanotubes de carbone simple parois (SWNTs) fournis par la société chinoise NTP (Shenzen). On dépose une goutte du mélange obtenu sur du papier fiduciaire formé à partir de fibres de coton, et de la taille d'un billet de banque classique.

### Résultats:

Suite à l'exposition du papier contenant ladite substance active, on constate qu'à l'endroit où elle a été déposée, et seulement en cet endroit, le papier est dégradé physiquement et de façon très distincte, et ce en un temps extrêmement faible, de l'ordre de la seconde. L'accélération de la réaction recherchée est ici obtenue significativement.

### Exemple 3 :

### Préparation:

On prépare tout d'abord du tétra-chloroacétate de pentaérythritol selon la formule ci-dessous:

Pour cela, dans un ballon de 500 mL, on ajoute du pentaérythritol (4 g, 29,4 mmol, 1 éq), du toluène (100 mL), une quantité catalytique d'acide p-toluène sulfonique (1 g) et enfin de l'acide chloroacétique (12,49 g, 132 mmol, 4,5 éq). On place le ballon sous une agitation vigoureuse, puis on le surmonte d'un montage de Dean-Stark, puis on porte à reflux pendant une nuit. Après retour à température ambiante, on évapore le toluène. On reprend la phase organique au dichlorométhane (50 mL), on lave la phase organique par une solution de NaHCO₃ (3 x 100 mL) puis on sèche sur MgSO₄ et on concentre au rotavapor puis au vide de la pompe pour isoler un produit sous la forme d'une huile jaune pâle qui cristallise. On lave le produit au pentane (100 mL) et on filtre sur fritté pour obtenir une poudre blanche (10,75 g; rendement = 83%).
RMN¹H- (300 MHz, CDCl₃) δ (ppm) : 4,31 (s, 8H, H₁); 4, 12 (s, 8H,H₃).
RMN¹³C-(75 MHz, CDCl₃) δ (ppm) : 166, 71 (C₂) ; 63,30 (C₃) ; 42,61 (C₄) ; 40, 49 (C₁).

On solubilise le tétra-chloroacétate de pentaérythritol isolé précédemment (10,75 g, 24,32 mmol) dans du DMSO (30 mL) et on agite à température ambiante. On ajoute alors lentement l'azoture de sodium (6,80 g, 195 mmol) et on chauffe la solution à 40°C pendant 24 heures. Après retour à température ambiante, on verse le milieu réactionnel dans un erlenmeyer contenant 150 mL d'eau distillée refroidie par un bain de glace. La phase organique est extraite au CH₂Cl₂ (3 x 50 mL), puis lavée à l'eau distillée (3 x 50 mL), et enfin évaporée et séchée au vide de la pompe pour isoler 9,2 g d'une huile jaune pâle correspondant à la substance active de formule (IIIb)(rendement = 81%): RMN¹H- (300 MHz, CDCl₃) δ (ppm) : 4,30 (s, 8H, H₃) ; 3,94 (s, 8H,H₁).
RMN¹³C-(75 MHz, CDCl₃) δ (ppm) : 167, 91 (C₂) ; 62,83 (C₃) ; 50,20 (C₁) ; 42, 45 (C₄).
IR(KBr): 2108 cm⁻¹ (ν_{N3}) ; 1735 cm⁻¹ (νₑₛₜₑᵣ)

L'huile obtenue est dopée avec 10% en masse de nanotubes de carbone simple parois (SWNTs), et intégrée dans une encre de type taille-douce. Le procédé d'impression utilisé est de type taille douce, connu de l'Homme du métier. Il consiste à encrer une plaque gravée au préalable avec une encre spécifique, à la viscosité maîtrisée. Le transfert de l'encre vers le papier s'effectue par pression sur cette plaque en contact avec un support papier.

### Résultats:

Suite à l'exposition du support papier contenant l'encre et sa substance active, on constate qu'à l'endroit où l'encre a été déposée, et seulement en cet endroit, le papier est dégradé physiquement et de façon très distincte, et ce en un temps extrêmement faible, de l'ordre de la seconde.

## Revendications

1. Procédé de sécurisation de documents de valeur, comprenant une étape d'exposition desdits documents à un rayonnement micro-ondes externe, notamment en cas d'urgence, **caractérisé en ce qu'**il comprend une étape consistant à intégrer à chaque document, lors de sa fabrication, au moins une substance active apte à libérer un gaz suite à une réaction chimique de ladite substance active déclenchée par ledit rayonnement micro-ondes externe auquel elle est exposée, ledit gaz étant libéré dans une quantité et à une vitesse telles que l'aspect des documents de valeur est dégradé, cette dégradation rendant lesdits documents inutilisables ou légalement identifiables.

2. Procédé de sécurisation de documents de valeur selon la revendication 1, **caractérisé en ce que** le gaz libéré est du diazote.

3. Procédé de sécurisation de documents de valeur selon la revendication précédente, **caractérisé en ce que** la substance active comprend au moins une fonction apte à libérer une molécule de diazote lors de l'exposition au rayonnement micro-ondes externe, ladite fonction étant choisie parmi le groupe comprenant les fonctions diazoïque, diazonium et azoture.

4. Procédé de sécurisation de documents de valeur selon la revendication précédente, **caractérisé en ce que** la substance active est une molécule possédant au moins une fonction diazoïque et répondant à la formule (I): dans laquelle R₁ et R₂, identiques ou différents, représentent indépendamment l'un de l'autre un radical alkyle, cycloalkyle, un cycle aromatique, un cycle hétéroaromatique, substitués ou non par des groupements hétéroatomiques, qui peuvent comprendre eux-mêmes au moins une fonction choisie parmi le groupe comprenant les fonctions diazoïque, diazonium et azoture.

5. Procédé de sécurisation de documents de valeur selon la revendication 3, **caractérisé en ce que** la substance active est une molécule possédant au moins une fonction diazonium et répondant à la formule (II) : dans laquelle R₃ représente un radical alkyle, cycloalkyle, un cycle aromatique, un cycle hétéroaromatique, substitués ou non par des groupements hétéroatomiques, qui peuvent comprendre eux-mêmes au moins une fonction choisie parmi le groupe comprenant les fonctions diazoïque, diazonium et azoture.

6. Procédé de sécurisation de documents de valeur selon la revendication 3, **caractérisé en ce que** la substance active est une molécule possédant au moins une fonction azoture et répondant à la formule (III): dans laquelle R₄ représente un métal alcalin choisi parmi le groupe comprenant le sodium, le potassium et le lithium, un radical alkyle, cycloalkyle, un cycle aromatique, un cycle hétéroaromatique, substitués ou non par des groupements hétéroatomiques, qui peuvent comprendre eux-mêmes au moins une fonction choisie parmi le groupe comprenant les fonctions diazoïque, diazonium et azoture.

7. Procédé de sécurisation de documents de valeur selon l'une quelconque des revendications 4 à 6, **caractérisé en ce que** lesdits groupements hétéroatomiques, comportent des fonctions choisies parmi le groupe comprenant les fonctions ester, éther, alcool, amino, thiol, acide carboxylique, nitrile, aldéhyde, nitro, et halogène.

8. Procédé de sécurisation de documents de valeur selon l'une quelconque des revendications 4 à 6, **caractérisé en ce que** le cycle aromatique est un radical aryle mono ou polycyclique.

9. Procédé de sécurisation de documents de valeur selon la revendication précédente, **caractérisé en ce que** le radical aryle monocyclique est un radical phényle substitué ou non par un ou plusieurs radicaux alkyle.

10. Procédé de sécurisation selon la revendication 6, **caractérisé en ce que** la substance active est de l'azoture de sodium.

11. Procédé de sécurisation selon les revendications 6 et 7, **caractérisé en ce que** la substance active répond à la formule (IIIa) :

12. Procédé de sécurisation selon les revendications 6 et 7, **caractérisé en ce que** la substance active répond à la formule (IIIb) :

13. Procédé de sécurisation de documents de valeur selon l'une quelconque des revendications précédentes, **caractérisé en ce que** l'on ajoute à la substance active un dopant chimique accélérant la réaction chimique déclenchée par ledit rayonnement micro-ondes externe.

14. Procédé de sécurisation de documents de valeur selon l'une quelconque des revendications précédentes, **caractérisé en ce que** l'intégration de la substance active aux documents de valeur est réalisée par incorporation de ladite substance active à au moins un des éléments constitutifs desdits documents de valeur.

15. Procédé de sécurisation de documents de valeur selon la revendication précédente, **caractérisé en ce que** la substance active est incorporée au support de base des documents de valeur, ledit support pouvant être en papier ou en plastique.

16. Procédé de sécurisation de documents de valeur selon l'une quelconque des revendications 1 à 13, **caractérisé en ce que** la substance active est incorporée à un vernis recouvrant lesdits documents de valeur.

17. Procédé de sécurisation de documents de valeur selon l'une quelconque des revendications 1 à 13, **caractérisé en ce que** la substance active est incorporée à une encre imprimée sur lesdits documents de valeur.

18. Procédé de sécurisation de documents de valeur selon l'une quelconque des revendications précédentes, **caractérisé en ce que** les documents de valeurs sont des billets de banque.

19. Document de valeur susceptible d'être exposé, notamment en cas d'urgence, à un rayonnement micro-ondes externe, **caractérisé en ce qu'**il comprend au moins une substance active apte à libérer un gaz suite à une réaction chimique de ladite substance active déclenchée par ledit rayonnement micro-ondes externe auquel elle est exposée, ledit gaz étant libéré dans une quantité et à une vitesse telles que l'aspect du document de valeur est dégradé, cette dégradation rendant ledit document inutilisable ou légalement identifiable.

20. Document de valeur selon la revendication précédente, **caractérisé en ce que** la substance active comprend au moins une fonction apte à libérer une molécule de diazote lors de l'exposition au rayonnement micro-ondes externe, ladite fonction étant choisie parmi le groupe comprenant les fonctions diazoïque, diazonium et azoture.

21. Document de valeur selon la revendication précédente, **caractérisé en ce que** la substance active est une molécule répondant à la formule choisie parmi l'une des formules I, II et III définies ci-dessus.

22. Document de valeur selon l'une quelconque des revendications 19 à 21, **caractérisé en ce qu'**il constitue un billet de banque.

## Claims

1. Method for securing valuable documents, comprising a step of exposing said documents to an outer microwave radiation, in particular in the case of an emergency, **characterised in that** it includes a step consisting in integrating in each document, during the manufacture thereof, at least one active substance capable of releasing a gas after a chemical reaction of said active substance triggered by said outer microwave radiation to which same is exposed, said gas being released in an amount and at a speed such that the appearance of the valuable documents is degraded, said degradation rendering said documents unusable or legally unidentifiable.

2. Method for securing valuable documents according to claim 1, **characterised in that** the gas released is dinitrogen.

3. Method for securing valuable documents according to the preceding claim, **characterised in that** the active substance includes at least one function capable of releasing a molecule of dinitrogen when exposed to the outer microwave radiation, said function being selected from the group comprising the diazo, diazonium and azide functions.

4. Method for securing valuable documents according to the preceding claim, **characterised in that** the active substance is a molecule having at least one diazo function and having the formula (I): wherein R₁ and R₂ are identical or different and, separately from one another, represent an alkyl radical, cycloalkyl, aromatic ring or heteroaromatic ring, which are optionally substituted by heteroatomic groupings, which can themselves include at least one function selected from the group comprising the diazo, diazonium and azide functions.

5. Method for securing valuable documents according to claim 3, **characterised in that** the active substance is a molecule having at least one diazonium function and having the formula (II): wherein R₃ represents an alkyl radical, cycloalkyl, aromatic ring or heteroaromatic ring, which are optionally substituted by heteroatomic groupings which can themselves include at least one function selected from the group comprising the diazo, diazonium and azide functions.

6. Method for securing valuable documents according to claim 3, **characterised in that** the active substance is a molecule having at least one azide function and having the formula (III): wherein R₄ represents an alkaline metal selected from the group comprising sodium, potassium and lithium, an alkyl radical, cycloalkyl, aromatic ring or heteroaromatic ring, which are optionally substituted by heteroatomic groupings which can themselves include at least one function selected from the group comprising the diazo, diazonium and azide functions.

7. Method for securing valuable documents according to any of claims 4 to 6, **characterised in that** said heteroatomic groupings comprise functions selected from the group comprising ester, ether, alcohol, amino, thiol, carboxylic acid, nitrile, aldehyde, nitro and halogen.

8. Method for securing valuable documents according to any of claims 4 to 6, **characterised in that** the aromatic ring is a mono- or polycyclic aryl radial.

9. Method for securing valuable documents according to the preceding claim, **characterised in that** the monocyclic aryl radical is a phenyl radical optionally substituted by one or more alkyl radicals.

10. Method for securing valuable documents according to claim 6, **characterised in that** the active substance is sodium azide.

11. Method for securing valuable documents according to claims 6 and 7, **characterised in that** the active substance has the formula (IIIa) :

12. Method for securing according to claims 6 and 7, **characterised in that** the active substance has the formula (IIIb) :

13. Method for securing valuable documents according to any of the preceding claims, **characterised in that** a chemical dopant is added to the active substance, which accelerates the chemical reaction triggered by said outer microwave radiation.

14. Method for securing valuable documents according to any of the preceding claims, **characterised in that** the active substance is integrated into the valuable documents by incorporating said active substance in at least one of the constituent elements of said valuable documents.

15. Method for securing valuable documents according to the preceding claim, **characterised in that** the active substance is incorporated in the basic medium of the valuable documents, said medium being capable of being made of paper or plastic.

16. Method for securing valuable documents according to any one of claims 1 to 13, **characterised in that** the active substance is incorporated in a varnish covering said valuable documents.

17. Method for securing valuable documents according to any of claims 1 to 13, **characterised in that** the active substance is incorporated in an ink printed onto said valuable documents.

18. Method for securing valuable documents according to any of the preceding claims, **characterised in that** the valuable documents are bank notes.

19. Valuable document capable of being exposed, in particular in case of an emergency, to an outer microwave radiation, **characterised in that** it includes at least one active substance capable of releasing a gas after a chemical reaction of said active substance, which is triggered by said outer microwave radiation to which same is exposed, said gas being released in an amount and at a speed such the appearance of the valuable document is degraded, said degradation rendering said document unusable or legally unidentifiable.

20. Valuable document according to the preceding claim, **characterised in that** the active substance includes at least one function capable of releasing a molecule of dinitrogen when exposed to the outer microwave radiation, said function being selected from the group comprising the diazo, diazonium and azide functions.

21. Valuable document according to the preceding claim, **characterised in that** the active substance is a molecule having the formula selected from one of the formulas I, II and III defined above.

22. Valuable document according to any of claims 19 to 21, **characterised in that** it constitutes a bank note.

## Patentansprüche

1. Verfahren zur Sicherung von Wertschriften, umfassend einen Schritt des Aussetzens der Schriften an eine externe Mikrowellenstrahlung, insbesondere im Notfall, **dadurch gekennzeichnet, dass** es einen Schritt umfasst, bestehend aus dem Integrieren in jede Schrift, bei ihrer Herstellung, mindestens einer aktiven Substanz, die dazu geeignet ist, nach einer chemischen Reaktion der aktiven Substanz, ausgelöst durch die externe Mikrowellenstrahlung, der sie ausgesetzt ist, ein Gas freizusetzen, wobei das Gas in einer derartigen Menge und mit einer derartigen Geschwindigkeit freigesetzt wird, dass das Aussehen der Wertschriften beschädigt wird, wobei diese Beschädigung die Schriften unbrauchbar oder gesetzlich identifizierbar macht.

2. Verfahren zur Sicherung von Wertschriften nach Anspruch 1, **dadurch gekennzeichnet, dass** das freigesetzte Gas ein Distickstoff ist.

3. Verfahren zur Sicherung von Wertschriften nach dem vorhergehenden Anspruch, **dadurch gekennzeichnet**, das die aktive Substanz mindestens eine Funktion umfasst, die dazu geeignet ist, bei der Aussetzung an die externe Mikrowellenstrahlung ein Distickstoffmolekül freizusetzen, wobei die Funktion aus der Gruppe, umfassend die Diazo-, Diazonium- und Azidfuntion, ausgewählt wird.

4. Verfahren zur Sicherung von Wertschriften nach dem vorhergehenden Anspruch, **dadurch gekennzeichnet, dass** die aktive Substanz ein Molekül ist, das mindestens eine Diazofunktion aufweist und der folgenden Formel (I) entspricht: wobei R₁ und R₂, identisch oder verschieden, unabhängig voneinander ein Alkyl-, Cycloalkylradikal, einen aromatischen Zyklus, einen heteroaromatischen Zyklus, substituiert oder nicht von heteroatomischen Gruppierungen, die selbst mindestens eine Funktion, gewählt aus der Gruppe, umfassend die Diazo-, Diazonium- und Azidfunktion, umfassen können, darstellen.

5. Verfahren zur Sicherung von Wertschriften nach Anspruch 3, **dadurch gekennzeichnet, dass** die aktive Substanz ein Molekül ist, das mindestens eine Diazoniumfunktion aufweist und der folgenden Formel (II) entspricht: wobei R₃ ein Alkyl-, Cycloalkylradikal, einen aromatischen Zyklus, einen heteroaromatischen Zyklus, substituiert oder nicht von heteroatomischen Gruppierungen, die selbst mindestens eine Funktion, gewählt aus der Gruppe, umfassend die Diazo-, Diazonium- und Azidfunktion, umfassen können, darstellt.

6. Verfahren zur Sicherung von Wertschriften nach Anspruch 3, **dadurch gekennzeichnet, dass** die aktive Substanz ein Molekül ist, das mindestens eine Azidfunktion aufweist und der folgenden Formel (III) entspricht: wobei R₄ ein Alkalimetall darstellt, gewählt aus der Gruppe umfassend Natrium, Kalium und Lithium, ein Alkyl-, Cycloalkylradikal, einen aromatischen Zyklus, einen heteroaromatischen Zyklus, substituiert oder nicht von heteroatomischen Gruppierungen, die selbst mindestens eine Funktion, gewählt aus der Gruppe, umfassend die Diazo-, Diazonium- und Azidfunktion, umfassen können.

7. Verfahren zur Sicherung von Wertschriften nach einem der Ansprüche 4 bis 6, **dadurch gekennzeichnet, dass** die heteroatomischen Gruppierungen Funktionen umfassen, gewählt aus der Gruppe umfassend die Ester-, Ether-, Alkohol, Amin-, Thiol-, Carboxylsäure-, Nitril-, Aldehyd-, Nitro- und Halogenfunktion.

8. Verfahren zur Sicherung von Wertschriften nach einem der Ansprüche 4 bis 6, **dadurch gekennzeichnet, dass** der aromatische Zyklus ein mono- oder polycyclisches Arylradikal ist.

9. Verfahren zur Sicherung von Wertschriften nach dem vorhergehenden Anspruch, **dadurch gekennzeichnet, dass** das monocyclische Arylradikal ein Phenylradikal ist, substituiert oder nicht mit einem oder mehreren Alkylradikalen.

10. Verfahren zur Sicherung nach Anspruch 6, **dadurch gekennzeichnet, dass** die aktive Substanz Natriumazid ist.

11. Verfahren zur Sicherung nach Anspruch 6 und 7, **dadurch gekennzeichnet, dass** die aktive Substanz der folgenden Formel (IIIa) entspricht:

12. Verfahren zur Sicherung nach Anspruch 6 und 7, **dadurch gekennzeichnet, dass** die aktive Substanz der folgenden Formel (IIIb) entspricht:

13. Verfahren zur Sicherung von Wertschriften nach einem der vorhergehenden Ansprüche, **dadurch gekennzeichnet, dass** zur aktiven Substanz ein chemischer Zusatzstoff hinzugefügt wird, der die chemische Reaktion, ausgelöst durch die externe Mikrowellenstrahlung, beschleunigt.

14. Verfahren zur Sicherung von Wertschriften nach einem der vorhergehenden Ansprüche, **dadurch gekennzeichnet, dass** die Integration der aktiven Substanz in die Wertschriften durch den Einbau der aktiven Substanz in mindestens eines der Elemente, die die Wertschriften bilden, erfolgt.

15. Verfahren zur Sicherung von Wertschriften nach dem vorhergehenden Anspruch, **dadurch gekennzeichnet, dass** die aktive Substanz in den Basisträger der Wertschriften eingebaut wird, wobei der Träger aus Papier oder aus Plastik sein kann.

16. Verfahren zur Sicherung von Wertschriften nach einem der Ansprüche 1 bis 13, **dadurch gekennzeichnet, dass** die aktive Substanz in einen Lack eingebaut wird, der die Wertschriften beschichtet.

17. Verfahren zur Sicherung von Wertschriften nach einem der Ansprüche 1 bis 13, **dadurch gekennzeichnet, dass** die aktive Substanz in eine Tinte eingebaut wird, die auf die Wertschriften gedruckt wird.

18. Verfahren zur Sicherung von Wertschriften nach einem der vorhergehenden Ansprüche, **dadurch gekennzeichnet, dass** die Wertschriften Banknoten sind.

19. Wertschrift, die dazu geeignet ist, insbesondere im Notfall, an eine externe Mikrowellenstrahlung ausgesetzt zu werden, **dadurch gekennzeichnet, dass** sie mindestens eine aktive Substanz umfasst, die dazu geeignet ist, nach einer chemischen Reaktion der aktiven Substanz, ausgelöst durch die externe Mikrowellenstrahlung, an die sie ausgesetzt ist, ein Gas freizusetzen, wobei das Gas in einer derartigen Menge und mit einer derartigen Geschwindigkeit freigesetzt wird, dass das Aussehen der Wertschrift beschädigt wird, wobei diese Beschädigung die Schrift unbrauchbar oder gesetzlich identifizierbar macht.

20. Wertschrift nach dem vorhergehenden Anspruch, **dadurch gekennzeichnet, dass** die aktive Substanz mindestens eine Funktion umfasst, die dazu geeignet ist, bei der Aussetzung an die externe Mikrowellenstrahlung ein Distickstoffmolekül freizusetzen, wobei die Funktion aus der Gruppe, umfassend die Diazo-, Diazonium- und Azidfunktion, ausgewählt wird.

21. Wertschrift nach dem vorhergehenden Anspruch, **dadurch gekennzeichnet, dass** die aktive Substanz ein Molekül ist, das der Formel, ausgewählt aus einer der Formeln I, II und I, wie oben definiert, entspricht.

22. Wertschrift nach einem der Ansprüche 19 bis 21, **dadurch gekennzeichnet, dass** sie eine Banknote darstellt.
